# EUROPÄISCHE PATENTANMELDUNG

(11) **EP 4 765 862 A1**
(43) Veröffentlichungstag der Anmeldung: **24.06.2026**
(21) Anmeldenummer: 24222656.1
(22) Anmeldetag: 20.12.2024
(51) Int. Cl.: H04R 1/10, H04S 7/00, H04R 5/027, H04R 3/00, H04R 1/40, G10L 21/0272, G10L 21/0208, G10L 21/0216

(54) **VERFAHREN UND SYSTEM ZUR VERBESSERUNG DER VERSTÄNDLICHKEIT EINER GRUPPE VON SICH UNTERHALTENEN PERSONEN**

(71) Anmelder: Rocket Science AG, 8045 Zürich (CH)
(72) Erfinder: FRICK, Christian, 8045 Zürich (CH); NIQUILLE, Philippe, 6300 Zug (CH)
(74) Vertreter: Zwick, Evelyn

(57) **Zusammenfassung**

Die Erfindung betrifft ein Verfahren und eine Vorrichtung zur Verbesserung der Verständlichkeit einer Gruppe von sich unterhaltenen Personen, von denen jede Person der Gruppe zeitweise Sprecher und zeitweise Zuhörer sein kann. Die Personen halten sich an zwei oder mehr Plätzen P auf. Verwendet wird dazu ein System (1), mit zwei oder mehr Richtmikrofonen M, die auf die Plätze P ausgerichtet sind, zwei oder mehr Richtlautsprechern L, die ebenfalls auf die Plätze P ausgerichtet sind, und einem Digitalen Signalprozessor DSP, der akustische Signale in Echtzeit bearbeiten und weiterleiten kann. Jedes Mikrofon M empfängt kontinuierlich akustische Signale Ai und leitet sie an den DSP weiter. Der DSP identifiziert von jedem akustischen Signal Ai ein Sprachsignal Si1 in Echtzeit und erzeugt daraus ein aufbereitetes Sprachsignal aSi1. Der DSP sendet das aufbereitete Sprachsignal aSi1 an einen oder mehrere andere Lautsprecher L. Der DSP erkennt später eintreffende Sprachsignale Si2, Si3 mit derselben Charakteristik als Reflexionen des Sprachsignals Si1 und erzeugt daraus in Echtzeit aufbereitete reflektierte Signale aSi2, aSi3, welche er innerhalb eines vorgegebenen Zeitfensters (4), das höchstens 40ms dauert, an einen anderen Lautsprecher L sendet.

## Beschreibung

Die Erfindung betrifft ein Verfahren zur Verbesserung der Verständlichkeit einer Gruppe von sich unterhaltenen Personen in einer Umgebung, vorzugsweise in einem Raum, von denen jede Person der Gruppe zeitweise Sprecher und zeitweise Zuhörer sein kann, wobei sich die Personen an zwei oder mehr stationären Plätzen P1, P2, ... Pn aufhalten. Die Erfindung betrifft auch ein System zur Verwendung im genannten Verfahren.

### Stand der Technik

Bei Vorträgen in Seminarräumen, bei Gemeindeversammlungen und dergleichen gibt es jeweils einen Sprecher und eine Vielzahl von Zuhörern. In diesem Fall können die Sprecher Mikrofone verwenden, sodass Lautsprecher für eine gute Verständlichkeit für alle Zuhörer sorgen können. Entsprechende Elektronik kann zudem Hintergrundgeräusche eliminieren und weitere Vorteile der Sprachverständlichkeit generieren.

Bei Gruppenunterhaltungen in Räumen, beispielsweise in einem Saal eines Restaurants, einem Gartenrestaurant oder an einem Besprechungstisch in einem Grossraumbüro, kann jeder Sprecher auch mal Zuhörer sein und umgekehrt. Hier kann die Verständigung sehr viel schwieriger sein. Einerseits stören Hintergrundgeräusche insbesondere anderer Anwesenden, andererseits können Halleffekte die Silbenverständlichkeit herabsetzen.

Zur Verbesserung der Verständlichkeit werden in geschlossenen Räumen Passivmassnahmen eingesetzt wie schallabsorbierende Panels, beispielsweise als Stellwände, aber auch Teppiche, Akustikvorhänge und dergleichen, welche die Resonanz- und Echobildung grösstenteils verhindern sollen. Je nach den baulichen Gegebenheiten sind diese schwierig anzubringen.

Aktivmassnahmen können ein Einspielen von einem geeigneten Rauschen oder leiser Hintergrundmusik umfassen, als Sound-Masking-System, um Störwirkung von Schall zu mindern, indem dieser verdeckt wird. Solche Systeme werden auch genutzt, um Fokus, Konzentration, und Diskretion am Arbeitsplatz zu erhöhen.

Eine zusätzliche Schwierigkeit bei geselligen Gruppengesprächen, beispielsweise an einem Stammtisch in einem Restaurant, stellt sich ein, wenn jemand einem Sprecher zuhören möchte, der etwas weiter weg sitzt als direkt neben oder gegenüber von ihm, und insbesondere dann, wenn ein direkter Nachbar mit lauter Stimme mit einer anderen Person der Gruppe eine separate Unterhaltung führt, deren Verlauf er selbst nicht folgen möchte. Für Zuhörer mit einer Hörbeeinträchtigung ist eine solche Situation noch schwieriger.

### Darstellung der Erfindung

Es ist die Aufgabe der vorliegenden Erfindung, ein eingangs beschriebenes Verfahren darzulegen, bei dem die Verständlichkeit beim Zuhören der anderen Gesprächsteilnehmer verbessert wird. Es ist eine weitere Aufgabe, die Sprachverständlichkeit von einem ausgesuchten Redner zu verbessern, wenn mehrere Gespräche in der Gruppe simultan geführt werden. Zudem soll ein System beschrieben werden, mit welchem die vorgestellten Verfahren ausgeführt werden können.

Die Erfindung wird gelöst durch die Merkmale der jeweils ersten Patentansprüche der entsprechenden Kategorien. Verbesserte Varianten sind in den davon abhängigen Ansprüchen beschrieben.

Beim eingangs beschriebenen Verfahren befinden sich Personen an den genannten stationären Plätze P1, P2, ... Pn, womit insgesamt n Plätze zur Verfügung stehen. Diese können in einem Raum sein, einem geschlossenen Raum, beispielsweise in einem Restaurant oder in einem Büroraum, oder in einem Innenhof, in einem Gartenrestaurant, oder in einem Transportmittel wie einer Eisenbahn, um nur ein paar Beispiele zu nennen. Die Plätze P sind während der Ausführung des Verfahrens im Wesentlichen stationär, wobei bei der nächsten Anordnung andere Plätze gewählt werden können. In der Regel sind die Plätze um einen Tisch herum angeordnet, wie dies bei Besprechungen und Gruppengesprächen meistens der Fall ist, in einem Zugabteil hingegen nicht.

Erfindungsgemäss ist vorzugsweise zentral bezüglich der Plätze P ein System angeordnet. Dieses wäre beispielsweise in der Mitte des Tischs angebracht, wobei es bevorzugt über oder unter den Köpfen der Gesprächsteilnehmer angeordnet ist, also entweder auf dem Tisch stehend, oder über dem Tisch hängend. So könnte es in eine Lampe oder in einer Tischdekoration oder im Tisch selbst integriert resp. damit kaschiert werden. Allgemein wird sinngemäss ein entsprechender Ort gewählt, der den Sichtkontakt der Teilnehmer nicht beeinträchtigt, zu allen Teilnehmern aber in direktem Sichtkontakt steht, damit der Direktschall aller Gesprächsteilnehmer das System direkt erreicht und auch der Eindruck eines direkten Gesprächs weiterhin besteht.

In der Folge wird das für das Verfahren verwendete System beschrieben. Es umfasst zwei oder mehr Richtmikrofone M1, M2, ... Mn, in der Folge allgemein Mikrofone Mi genannt, die auf die Plätze P1, P2, ... Pn, allgemein P genannt, ausgerichtet sind, zwei oder mehr Richtlautsprecher L1, L2, ... Ln, in der Folge Lautsprecher Lj genannt, die ebenfalls auf die Plätze P ausgerichtet sind, sowie mindestens einen Digitalen Signalprozessor (DSP), der akustische Signale in Echtzeit bearbeiten und weiterleiten kann und für eine Signalübertragung mit allen Mikrofonen Mi und Lautsprechern Li verbunden ist (i, j=1... n). Anstelle des einen DSP können auch mehrere DSP vorgesehen sein, die dann entsprechend mit den Lautsprechern und Mikrofonen verbunden sind. Da jedem Fachmann bekannt ist, dass nach den Mikrofonen und vor den Lautsprechern Verstärker vorhanden sein müssen, werden diese nicht weiter erwähnt.

Idealerweise ist pro Platz P eine Person anwesend und dort relativ stationär. Allerdings können sich auch mehrere Personen im Bereich eines Platzes P aufhalten, wenn beispielsweise ein zusätzlicher Stuhl an den Tisch gestellt wird. Es ist auch möglich, dass eine Person die Bereiche zwischen zwei Plätzen P wechselt.

Das erfindungsgemässe Verfahren zeichnet sich dadurch aus, dass
- jedes Mikrofon Mi kontinuierlich akustische Signale Ai empfängt und an den DSP weiterleitet;
- der DSP von jedem akustischen Signal Ai eines Mikrofons Mi ein Sprachsignal Si1 vom Platz Pi in Echtzeit identifiziert und daraus ein aufbereitetes Sprachsignal aSi1 erzeugt, indem es mindestens vom restlichen akustischen Signal Ai getrennt ist und vorzugsweise auch einer Fremdgeräuschunterdrückung (Denoising / Active Noise Reduction) unterzogen wird,
- und dass der DSP das aufbereitete Sprachsignal aSi1 an einen oder mehrere andere Lautsprecher Lj sendet,
- wobei der DSP später eintreffende Sprachsignale Si2, Si3, ..., welche dieselbe Charakteristik haben wie Si1, als Reflexionen des Sprachsignals Si1 erkennt und daraus in Echtzeit gleichsam aufbereitete reflektierte Signale aSi2, aSi3 erzeugt, welche er innerhalb eines vorgegebenen Zeitfensters (4), das höchstens 40ms dauert, an einen oder mehrere andere Lautsprecher Lj sendet.

Es hat sich herausgestellt, dass die Silbenverständlichkeit oder Sprachverständlichkeit erhöht wird, wenn das Sprachsignal mehrmals hintereinander in leicht veränderter Form eintrifft. Auf natürliche Weise wird das Sprachsignal jeweils an verschiedenen Oberflächen, Wänden etc. reflektiert und trifft zeitlich verzögert nach dem Eintreffen des direkten Sprachsignals bei jedem Zuhörer resp. bei jedem Platz P ein. Durch das erfindungsgemässe System werden das am System eintreffende Sprachsignal Si1 sowie weitere Reflexionen davon als später eintreffende Sprachsignale Si2, Si3 in jeweils aufbereiteter Form zusätzlich noch jedem Zuhörer zugestellt, sodass das menschliche Ohr respektive das Gehirn aus der Gesamtheit der erfassten Sprachsignale besser verständliche Silben hören kann.

Die Aufbereitung der ersten und der reflektierten Sprachsignale Si1, Si2, Si3, ... zu aSi1, aSi2, aSi3, ... geschieht vorerst durch die Separierung vom restlichen akustischen Signal Ai. Zusätzlich können Akustikfilter eingesetzt werden. Diese können Sprachsignale verbessern, indem sie Störungen und unerwünschte Geräusche reduzieren, die Klarheit und Verständlichkeit erhöhen und die Signalqualität optimieren.

Die wichtigsten Techniken und Prinzipien sind Rausch- und Fremdgeräuschunterdrückung (Noise reduction), Echo- und Nachhallunterdrückung, Frequenzanpassungen (Equalization), Entfernung von Störlauten wie Click- und Plopp-Geräuschen, Dynamikkompression, Beamforming, Active Noise Cancellation (ANC) sowie Sprachverbesserung durch KI.

Zu bemerken ist, dass jeweils Richtmikrofone Mi und Richtlautsprecher Lj verwendet werden. Als Richtmikrofon Mi kann ein Mikrofonverbund aus mehreren Verbundmikrofonen, ein Mikrofon mit einem passiven Reflektor oder Schirm, oder ein einzelnes, omnidirektionales Mikrofon verwendet wird, welches aufgrund von Algorithmen räumlich selektiv ist. Die Richtmikrofone Mi erfassen somit vor allem Sprachsignale von den Plätzen Pi, denen sie zugeordnet sind, während die Sprachsignale von anderen Plätzen Pj sehr viel schwächer erfasst werden. Dasselbe gilt sinngemäss für Richtlautsprecher Lj: Sie beschallen in erster Linie die Plätze Pj, zu denen sie gerichtet sind. Personen auf den benachbarten Plätzen von Pj hören die von diesem Lautsprecher Pj ausgesandten Sprachsignale kaum, jedenfalls viel schwächer.

In einem bevorzugten Verfahren werden die aufbereiteten Sprachsignale aSi1 Sprachsignale aSi2, aSi3, ... teilweise zeitverzögert an die Lautsprecher Lj übertragen, sodass sie, gemessen ab dem Eintreffen des Sprachsignals Si1 (t=0) alle in einem Zeitfenster zwischen bis zu 10 und 50ms, vorzugsweise zwischen bis zu 10 und 30ms nach t=0 ausgesendet werden. Zu früh eintreffende Repetitionen des ersten Sprachsignals bei einem Zuhörer dienen nicht der Verbesserung der Tonqualität, wogegen solche, die in einem Zeitfenster von 10-30ms danach eintreffen, die höchste Wirkung erzielen. Aus diesem Grund wartet der DSP mit der Übersendung der aufbereiteten Signale aSi1, aSi2, aSi3, ... an die Lautsprecher Lj, bis zu 10ms nach t=0 und unterlässt das Senden der aufbereiteten reflektierten Signale, wenn sie erst nach 50ms, vorzugsweise bereits erst 30ms nach t=0 ausgesandt werden könnten, um einen Halleindruck zu vermeiden.

Das optimale Zeitfenster richtet sich nach dem Eintreffen des ersten Direktschalls am Zuhörer und erstreckt sich zwischen 10 und 30ms oder 10 bis maximal 50ms danach. Da dieser Zeitpunkt aber nicht bekannt ist, wird näherungsweise der Zeitpunkt des Eintreffens vom ersten Sprachsignal S1 am Mikrofon M1 als t=0 definiert.

Vorzugsweise verfügt der DSP über eine Initialroutine, die mindestens zu Beginn des Gebrauchs, gegebenenfalls auch während dem Gespräch durchgeführt wird, beispielsweise periodisch. Dabei können die genauen Positionen der Personen erfasst werden, die sich an den Plätzen P aufhalten. Ist ein Platz Pj leer, so können die entsprechenden Mikrofone Mj und Lautsprecher Lj deaktiviert werden. Das System kann auch selbst eine Veränderung der Orte feststellen, an denen sich Personen befinden, und demzufolge eine wiederholte Initialroutine durchführen.

Aufgrund der Initialroutine oder durch andere Eingabe kann der Zeitpunkt t=0 jeweils angepasst werden, wenn die Distanzen der Plätze P zum DSP dadurch bekannt sind. So kann die Zeit des Eintreffens eines ersten Direktschalls von Pi bei Pj abgeschätzt und mit dem Umweg verglichen werden, den der Schall von Pi über den DSP zu Pj zurücklegen muss. Ein Umweg von etwa 34cm entspricht einer Zeitverzögerung von 1ms. Bei einem Umweg von etwa 1m beginnt das optimale Zeitfenster demnach bereits 7ms nach Eintreffen des ersten Sprachsignal S1, also bereits 3ms früher. Bei einer Bearbeitungszeit eines Signals durch den DSP von etwa 2ms muss im genannten Beispiel das erste Signal daher um etwa 5ms verzögert werden, um die gewollte gesamte Verzögerung von 10ms zu erreichen.

Um die Tonqualität weiter zu verbessern, kann der DSP eine Rückkopplungsunterdrückung umfassen, welche verhindert, dass von Mikrofonen Mi erfasste, aufbereitete Sprachsignale aSi1, aSi2, ..., die zuvor von einem beliebigen Lautsprecher Lj ausgesandt wurden, erneut aufbereitet und an Lautsprecher Lj gesendet werden.

Die Lautstärken der Lautsprecher Lj können vorzugsweise individuell eingestellt werden, insbesondere manuell oder durch eine Selbstkalibrierfunktion. Zudem ist es möglich, die Sprachsignale Si1 und deren Reflexionen aSi2, aSi3, ... in aufbereiteter Form nicht nur an die anderen Lautsprecher Lj (j#i) zu senden, sondern auch an Li. Dies führt dazu, dass der Sprecher sich selbst besser hört, wodurch er sich weniger gezwungen fühlt, lauter zu sprechen, was den Lärmpegel im Raum erhöhen würde, wie in vielen Restaurants beobachtet werden kann.

In einem weiteren verbesserten Verfahren befindet sich an jedem Platz P höchstens eine Person. Zudem sind entweder mehrere Kameras Ki angeordnet, die jeweils auf einen Platz Pi gerichtet sind, oder es wird eine einzige 360° Kamera K eingesetzt, welche die einzelnen Plätze Pi selektiv orten und auswerten kann. Mittels der Kameras Ki oder der Kamera K kann festgestellt werden, welchem Sprecher am Platz Pi ein Zuhörer am Platz Pj zuhört. Infolgedessen werden ausschliesslich die aufbereiteten Sprachsignale aSi1, aSi2, ... vom Platz Pi zum Lautsprecher bei Pj geleitet. Dadurch ist es auch möglich, sich mit einer Person zu unterhalten, die weit entfernt sitzt, ohne von den Gesprächen der anderen Personen der Gruppe gestört zu werden.

In einer weiter verbesserten Version ist es sogar möglich, die Sprache auszuwählen, in der man eine Unterhaltung hören möchte. Dazu verfügt der DSP über eine Übersetzungsroutine, wobei ein Zuhörer am Platz Pj seine bevorzugte Sprache wählen kann und danach alle aufbereiteten Sprachsignale aSi1, aSi2, ... in diese Sprache übersetzt werden, bevor sie an den Lautsprecher Lj geleitet werden. Die Sprachauswahl kann beispielsweise mittels einer Applikationssoftware ausgewählt werden, die auf einem Smartphone betrieben werden kann. Mit einer solchen kann beispielsweise auch die gewünschte Lautstärke und/oder Stimme eingestellt werden, vorzugsweise auch individuell, für verschiedene laut resp. leise sprechenden Personen an verschiedenen Plätzen Pj. Die Stimme der übersetzten Ausgabe kann der Stimme der sprechenden Person nachgebildet werden.

In einem weiteren bevorzugten Verfahren verbessert der DSP stets seine Signalaufbereitung, Zuordnungen, Lautstärkeeinstellungen und/oder Kalibrierungen unter Einsatz von Kl, zum Beispiel durch Machine- oder Deep-Learning. So können die Positionen Pi, Pj mit der Zeit angepasst werden, wenn sich Personen verschieben, beispielsweise wenn weitere Personen dazukommen. An einem Platz P können auch mehrere Personen sein, solange keine individuellen Zweiergespräche und keine Übersetzungen durchgeführt werden.

Das erfindungsgemässe System zur Durchführung eines beschriebenen Verfahrens umfasst
- zwei oder mehr Richtmikrofone (Mikrofone) M1, M2, ...Mn, die in verschiedene Richtungen zu Plätzen P1, P2, ... Pn ausgerichtet sind, an denen sich im Gebrauch Personen aufhalten können,
- zwei oder mehr Richtlautsprecher (Lautsprecher) L1, L2, ... Ln, die ebenfalls auf die Plätze P1, P2, ... Pn ausgerichtet sind,
- sowie mindestens einen Digitalen Signalprozessor (DSP), der akustische Signale in Echtzeit bearbeiten und weiterleiten kann und für eine Signalübertragung mit allen Mikrofonen Mi und Lautsprechern Lj verbunden ist, mit i, j=1... n.

Insbesondere kann jedes Richtmikrofon Mi ein Mikrofonverbund aus mehreren Verbundmikrofonen, ein Mikrofon mit einem passiven Reflektor oder Schirm, oder ein einzelnes, omnidirektionales Mikrofon sein, welches aufgrund von Algorithmen räumlich selektiv ist.

Vorzugsweise umfasst das System zudem eine oder mehrere Kameras K, die auf die Plätze Pi gerichtet sind, zur Erfassung, welchem Redner am Platz Pi ein Zuhörer am Platz Pj aktuell zugewandt ist.

Zudem kann das System ein Steuerungsinterface umfassen, mit dem mindestens die Lautstärken der Lautsprecher Lj, vorzugsweise auch weitere Einstellungen wie die Empfindlichkeiten der Mikrofone Mi und/oder Plätze Pi von bevorzugten Rednern eingestellt werden können, wobei das Steuerungsinterface vorzugsweise über Mobiltelefone oder andere Wearables der Benutzer eingestellt werden kann. Eine Echtzeit-Übersetzungsroutine mit Sprachausgabe, zur Übersetzung von aufbereiteten Sprachsignalen aSi1, aSi2, ... in eine bevorzugte Fremdsprache, kann zusätzlich eingerichtet werden. Zudem kann dabei die Stimme des Sprechenden imitiert werden.

Das System umfasst vorzugsweise ein Gehäuse, in oder an welchem der DSP, die Mikrofone Mi, die Lautsprecher Lj und ggf. die eine oder mehrere Kameras K angebracht sind. Das Gehäuse umfasst zudem eine Vorrichtung zum Aufstellen oder zum Aufhängen.

### Kurze Beschreibung der Zeichnungen

Im Folgenden wird die Erfindung in verschiedenen Zeichnungen dargestellt und mit Hilfe der später erläuterten Bezugszeichen näher erklärt. Es zeigen:
- Fig. 1: eine schematische Ansicht zweiter Personen an einem Tisch mit dem erfindungsgemässen System, das über dem Tisch aufgehängt ist;
- Fig. 2a: ein akustisches Zeitsignal Ai, wie es am Mikrofon Mi erfasst wird
- Fig. 2b: ein aufbereitetes Sprachsignal aSi1 und weitere aufbereitete reflektierte Sprachsignale aSi2, aSi3, ..., die an einen Lautsprecher Lj gesendet werden;
- Fig. 3: Ein Beispiel eines Tischs, von oben betrachtet, mit acht Plätzen, mit einem erfindungsgemässen System mittig angeordnet.

### Wege zur Ausführung der Erfindung

In Fig. 1 ist ein Raum 2 mit dem System 1 sowie mit zwei Plätzen Pi und Pj dargestellt, um das Verfahren sowie das dazu verwendete System 1 zu erklären.

Die Zeitsignale in Fig. 2a und b dienen der Erläuterung, insbesondere der Erklärung der zeitlichen Verzögerung der ausgegebenen Signale aSi1, aSi2, aSi3, .... In Fig. 3 sind die räumlichen Verhältnisse und Abstände einer typischen Gruppe von beispielsweise acht Personen wiedergegeben, wie sie oft in Restaurants oder an Besprechungstischen angeordnet sind. Diese Figuren sollen keineswegs einschränkend angesehen werden, sie sind als Beispiele zur Veranschaulichung gedacht.

In der Folge werden das erfindungsgemässe System 1 sowie das erfindungsgemässe Verfahren unter Mithilfe aller Figuren genauer erklärt.

Das System 1 zur Durchführung eines erfindungsgemässen Verfahrens umfasst zwei oder mehr Richtmikrofone Mi, auch Mikrofone Mi genannt, bezeichnet mit M1, M2, ...Mn. Sie sind in verschiedene Richtungen zu Plätzen P1, P2, ... Pn ausgerichtet, an denen sich im Gebrauch Personen aufhalten können. In Fig. 1 sind zwei solcher Plätze Pi und Pj an einem Tisch mit einer Reflexionsfläche 3 dargestellt, wobei jeweils i, j=1...n gilt. Im dargestellten Beispiel ist die Person bei Pi die sprechende Person, die bei Pj die Zuhörende.

Jedes Richtmikrofon Mi ist in der Regel entweder ein Mikrofonverbund aus mehreren Verbundmikrofonen, ein Mikrofon mit einem passiven Reflektor oder Schirm, oder ein einzelnes, omnidirektionales Mikrofon, welches aufgrund von Algorithmen räumlich selektiv ist. In der Regel ist nach jedem Mikrofon Mi ein Verstärker angeordnet.

Das System 1 umfasst zudem zwei oder mehr Richtlautsprecher Lj, auch Lautsprecher Lj genannt, die mit L1, L2, ... Ln bezeichnet sind. Sie sind ebenfalls auf die Plätze P1, P2, ... Pn ausgerichtet, in der Regel ist vor jedem Lautsprecher Lj ein Verstärker angeordnet. Mindestens ein digitaler Signalprozessor (DSP) des Systems 1, der akustische Signale in Echtzeit bearbeiten und weiterleiten kann, ist für eine Signalübertragung mit allen Mikrofonen M und Lautsprechern L verbunden. Falls das System 1 mehrere DSPs umfasst, sind diese miteinander sowie mit den Mikrofonen M und Lautsprechern L verbunden.

In einer bevorzugten Version kann das System 1 zudem Kameras K1, K2, ... Kn umfassen, welche auf die Plätze P1, P2, ... Pn gerichtet sind, oder eine einzige Kamera K mit einem Erfassungswinkel von 360°, welche die einzelnen Plätze P identifizieren kann.

In Fig. 3 ist ein Tisch mit einer Reflexionsfläche 3 dargestellt, an dem hier acht Plätze P1, ... P8 vorgesehen sind. Mittig auf dem Tisch oder über dem Tisch, beispielsweise in Kombination mit Tischdekoration oder mit einer Lampe, ist das System 1 angeordnet, mit den Mikrofonen Mi, Lautsprechern Lj und optionalen Kameras K. Das System ist vorzugsweise zentral bezüglich der Plätze P angeordnet, damit er direkte Schallwellen von den Sprechern empfangen kann und damit die Weglängen aller Sprachsignale von den Sprechern zum System 1 möglichst kurz und nicht allzu unterschiedlich lang sind.

Anstelle einer realen Person kann auch eine virtuelle Person an einem Platz P am Gespräch teilnehmen, beispielsweise mit einem Monitor mit Mikrofon und Lautsprecher. Die Sprachübertragung kann dann wahlweise akustisch über die Lautsprecher und das Mikrofon beim Monitor erfolgen oder über Kabel direkt zum DSP.

Das System 1 umfasst vorzugsweise ein Gehäuse 1, in oder an welchem der DSP, die Mikrofone Mi, die Lautsprecher Lj und ggf. die eine oder mehrere Kameras K angebracht sind. Es umfasst eine Vorrichtung zum Aufstellen oder zum Aufhängen.

In Fig. 1 sind mit gestrichelten Pfeilen der Direktschall von Pi zu Pj dargestellt sowie zwei weitere Schallpfade, die, ausgehend von der sprechenden Person bei Pi, auf den Reflexionsflächen 3 des Tischs oder der Unterkante des Systems 1 reflektiert werden und die Person bei Pj erreichen. Diese Schallpfade finden natürlich statt und werden vom erfindungsgemässen Verfahren auch nicht beeinflusst.

Das System 1 kann insbesondere ein Steuerungsinterface 5 umfassen, mit dem mindestens die Lautstärken der Lautsprecher Lj, vorzugsweise auch weitere Einstellungen wie die Empfindlichkeiten der Mikrofone Mi und/oder die Plätze P von bevorzugten Rednern eingestellt werden können. Das Steuerungsinterface 5 kann vorzugsweise über Mobiltelefone oder andere Wearables der Benutzer eingestellt werden, oder es wird ein oder mehrere Module 5 ähnlich einer Fernbedienung bereitgestellt. Zudem kann das System 1 eine Echtzeit-Übersetzungsroutine mit Sprachausgabe umfassen zur Übersetzung von aufbereiteten Sprachsignalen aSi1, aSi2, ... in eine bevorzugte Fremdsprache. Die bevorzugte Sprache würde vorzugsweise über ein Steuerungsinterface 5 einstellbar sein.

In der Folge wird das erfindungsgemäss Verfahren beschrieben. Es dient der Verbesserung der Verständlichkeit einer Gruppe von sich unterhaltenen Personen in einer Umgebung, vorzugsweise einem Raum 2, von denen jede Person zeitweise Sprecher und zeitweise Zuhörer sein kann, wobei sich die Personen an zwei oder mehr Plätzen P1, P2, ... Pn aufhalten. Diese Plätze P sind während dem Gruppengespräch in einem jeweils vorgegebenen Bereich stationär. Plätze an Stühlen um einen Tisch herum können verschoben werden, doch Plätze an Nachbartischen werden nicht mit einbezogen. Das Verfahren wird unter Verwendung eines oben beschriebenen Systems 1 durchgeführt, das vorzugsweise zentral bezüglich der Plätze P angeordnet ist.

Jedes Mikrofon Mi empfängt kontinuierlich akustische Signale Ai und leitet sie an den DSP weiter. In Fig. 2a ist ein solches kontinuierliches Signal Ai dargestellt, wie es vom Mikrofon Mi erfasst wird. Es besteht grösstenteils aus Hintergrundgeräuschen H. Sobald die Person bei Pi spricht, wird ein erstes Signal Si1 vom Mikrofon Mi erfasst, weil sich diese Person im Erfassungsbereich des Richtmikrophons Mi aufhält. Jede von ihr gesprochene Silbe wird zudem als Schallwelle an den Reflexionsflächen 3 reflektiert und erreicht später das Mikrofon Mi, welches am DSP als Si2, Si3, ... identifiziert wird.

Der DSP identifiziert von jedem akustischen Signal Ai eines Mikrofons Mi ein Sprachsignal Si1 vom Platz Pi und erzeugt daraus in Echtzeit ein aufbereitetes Sprachsignal aSi1, indem es mindestens vom restlichen akustischen Signal Ai getrennt ist und vorzugsweise auch einer Fremdgeräuschunterdrückung (Active Noise Reduction) unterzogen wird. In Fig. 2b ist das aufbereitete Sprachsignal aSi1 dargestellt. Der DSP sendet das aufbereitete Sprachsignal aSi1 an einen oder mehrere andere Lautsprecher Lj. Da der Durchlauf jedes Signals durch den DSP eine gewisse Zeit dauert, in der Regel etwa 2-4ms, wird das aufbereitete Sprachsignal aSi1 später an den Lautsprecher Lj gesendet als das Sprachsignal Si1 erfasst wird.

Alle später eintreffende Sprachsignale Si2, Si3, ... welche dieselbe Charakteristik haben wie Si1, werden vom DSP als Reflexionen des Sprachsignals Si1 erkennt. Der DSP erzeugt daraus in Echtzeit aufbereitete reflektierte Signale aSi2, aSi3, welche er innerhalb eines vorgegebenen Zeitfensters 4, das höchstens 40ms dauert, an den einen oder mehrere andere Lautsprecher Lj sendet.

In Fig. 2b sind zeitlich verzögert zum aufbereiteten Sprachsignal aSi1 die aufbereiteten reflektierten Sprachsignale aSi2, aSi3 dargestellt. Sie alle werden verstärkt vom Lautsprecher Lj an den Platz Pj gesendet. Zu spät aufbereitete reflektierten Sprachsignale aSi, die erst nach Ablauf des Zeitfensters 4 bereitgestellt sind, werden verworfen.

In Fig. 1 sind diese vom Lautsprecher ausgesandten Sprachsignale aSi1, aSi2, aSi3 dargestellt. Sie erreichen die Person bei Pj zusätzlich zum Direktschall und zu den davon auf natürlichem Weg reflektierten Sprachsignalen, sie als gestrichelte Linien dargestellt und nicht weiter beschriftet sind.

Die Person bei Pj hört und versteht die Silben von der Person bei Pi nun viel deutlicher. Dies liegt einerseits daran, dass mehr Informationen dieser Silben über das System 1 ankommen, und andererseits, weil diese in der Lautstärke verstärkt wurden.

Es hat sich gezeigt, dass die aufbereiteten Sprachsignale aSi1 und die reflektierten aufbereiteten Sprachsignale aSi2, aSi3, einen höheren Beitrag zur Silbenverständlichkeit leisten, wenn sie teilweise zeitverzögert an die Lautsprecher Lj oder gar nicht übertragen werden. Gemessen ab dem Eintreffen des Sprachsignals Si1 beim DSP (t=0) sollten sie vorzugsweise alle in einem Zeitfenster 4 zwischen bis zu 10 und 50ms, vorzugsweise zwischen bis zu 10 und 30ms nach t=0 ausgesendet werden. Zu spät eintreffende Sprachsignale Si2, Si3, ... werden demnach nicht mehr an die Lautsprecher gesendet.

Andernfalls könnte ein Halleffekt oder eine unerwünschte Klangverfärbung eintreten. Das Zeitfenster 4 dauert demnach höchstens 40ms, vorzugsweise 30ms oder 20ms.

In Fig. 2b wurde, angedeutet durch den gestrichelten Pfeil, das aufbereitete Sprachsignal aSi1 zeitverzögert ausgesandt, um nicht zu früh beim Zuhörer Pj anzukommen. Das aufbereitete Sprachsignal aSi3 hingegen würde später als 30ms nach t=0 ausgesandt werden, was einen Halleffekt erzeugen kann. Daher wird es in einer bevorzugten Version nicht ausgesandt, wenn das Zeitfenster, in Fig. 2b beschriftet mit 4', auf 20ms festgelegt wurde.

Die besten Resultate werden mit einem Zeitfenster 4 von 20ms erreicht, das 10ms nach Eintreffen des Direktschalls beim Zuhörer beginnt und 30ms danach endet.

Vorzugsweise umfasst der DSP eine Rückkopplungsunterdrückung, welche verhindert, dass vom Mikrofon Mi erfasste, aufbereitete Sprachsignale aS, die zuvor von einem beliebigen Lautsprecher Lj ausgesandt wurden, erneut aufbereitet und an einen oder mehrere Lautsprecher Lj gesendet werden.

Der DSP verfügt vorzugsweise über eine Initialroutine, die zu Beginn des Gebrauchs durchgeführt wird. Die Lautstärken der Lautsprecher Lj können vorzugsweise individuell eingestellt werden, insbesondere manuell oder durch eine Selbstkalibrierfunktion.

In einem bevorzugten Verfahren befindet sich an jedem Platz P höchstens eine Person. Mittels einer oder mehrerer Kameras K, die auf die Plätze P gerichtet sind, kann festgestellt werden, welchem Sprecher am Platz Pi ein Zuhörer am Platz Pj zuhört. Infolgedessen werden ausschliesslich die aufbereiteten Sprachsignale aSi1, aSi2, ... vom DSP zum Lautsprecher Pj geleitet, die vom Platz Pi stammen. Mit diesem Verfahren können sich auch Personen unterhalten, die weit weg voneinander sitzen.

In Fig. 3 kann sich die Person bei P1 also auch sehr gut mit einer Person verständigen, die bei P4 oder P5 sitzt, was sonst, in einem gut gefüllten Restaurant, kaum möglich wäre. Selbst Gespräche vom Platz P1 mit Personen bei P3 oder P6 sind oft nur schwer möglich, wenn weitere angeregte Gespräche am Tisch stattfinden.

Bei Konferenzen, aber auch im Restaurant, kommt es oft vor, dass jeweils nur eine Person spricht, während die anderen zuhören und nacheinander Gesprächsbeiträge leisten. Die Akustik und damit die Qualität der Konversation wird auch in diesem Fall mit dem erfindungsgemässen Verfahren stark verbessert. Eine Konsequenz davon ist, dass die Personen leiser sprechen können, was das Gesprächsklima erneut verbessert.

Zudem kann das System 1 über eine Übersetzungsroutine verfügen, wobei ein Zuhörer am Platz Pj seine bevorzugte Sprache wählen kann und danach alle aufbereiteten Sprachsignale aSi1, aSi2, ... in diese Sprache übersetzt werden, bevor sie an den Lautsprecher Lj geleitet werden. Da es sich um Richtlautsprecher Lj handelt, werden die Nachbaren von Pj auch nicht gestört. Es ist auch möglich, die aufbereiteten Sprachsignale aSi1, aSi2, ... an einen Kopfhörer zu schicken, doch aus Gründen der zeitlichen Verzögerung ist dies höchstens bei Übersetzungen sinnvoll oder wenn die zuhörende Person auf ein Hörgerät angewiesen ist. Eine Kombination mit dem natürlichen Direktschall ist dann verhindert oder zumindest stark eingeschränkt.

Der DSP kann unter Einsatz von Kl seine Signalaufbereitung, Zuordnungen, Lautstärkeeinstellungen und/oder Kalibrierungen durch Machine-Learning stets verbessern. So kann, insbesondere wenn Kameras K eingesetzt werden, die Zeitverzögerung auf Grund der Abstände der Personen zueinander angepasst werden. Lautsprecherausgaben zu P8 in Fig. 3, die von P1 stammen, müssen somit weniger zeitverzögert werden, als wenn sie von P4 stammen, da der Direktschall von P4 zu P8 etwa gleich lang unterwegs ist wie ein Sprachsignal, das über das System 1 verläuft. Der Direktschall von P1 zu P8 hingegen ist deutlich früher bei P8 als das über das System 1.

### Bezugszeichenliste

- P: Platz, Plätze
- P1, P2, ...: Platz 1, Platz 2, ...
- Mi: Richtmikrofon oder Richtmikrofone, auch Mikrofon resp. Mikrofone genannt, i=1... n
- M1, M2, ...: Mikrofon 1, Mikrofon 2, ...
- Lj: Richtlautsprecher, auch Lautsprecher genannt, j=1 ... n
- L1, L2, ...: Lautsprecher 1, Lautsprecher 2
- K: Kamera oder Kamers
- K1, K2, ...: Kamera 1, Kamera 2, ...
- DSP: Digitale(r) Signalprozessor(en)
- Ai: akustische Signale am Mikrofon i erfasst
- Si: Sprachsignal aus dem akustischen Signal am Mikrofon Mi erfasst
- H: Hintergrundgeräusch
- aS: aufbereitetes Sprachsignal, allgemein
- aSi1: erstes erfasstes aufbereitetes Sprachsignal aus dem akustischen Signal am Mikrofon Mi erfasst, vom Hintergrundgeräusch getrennt
- Si2, Si3, ...: später eintreffende Sprachsignale von Si1, reflektierte Sprachsignale von Si1
- aSi2, aSi3: aufbereitete reflektierte Sprachsignale von Si1, aus dem akustischen Signal am Mikrofon Mi erfasst, vom Hintergrundgeräusch getrennt
- i, j: Zähler, i=1... n; j=1... n
- 1: System, Gehäuse
- 2: Raum
- 3: Reflexionsfläche
- 4: Zeitfenster, allgemein, 4' Zeitfenster mit der Dauer 20ms
- 5: Steuerungsinterface

## Patentansprüche

1. Verfahren zur Verbesserung der Verständlichkeit einer Gruppe von sich unterhaltenen Personen in einer Umgebung, vorzugsweise einem Raum (2), von denen jede Person der Gruppe zeitweise Sprecher und zeitweise Zuhörer sein kann, wobei sich die Personen an zwei oder mehr stationären Plätzen P1, P2, ... Pn aufhalten, unter Verwendung eines vorzugsweise zentral bezüglich der Plätze P angeordneten Systems (1), mit
- zwei oder mehr Richtmikrofonen (Mikrofonen) M1, M2, ... Mn, die auf die Plätze P1, P2, ... Pn ausgerichtet sind,
- zwei oder mehr Richtlautsprechern (Lautsprecher) L1, L2, ... Ln, die ebenfalls auf die Plätze P1, P2, ... Pn ausgerichtet sind,
- mindestens einem Digitalen Signalprozessor (DSP), der akustische Signale in Echtzeit bearbeiten und weiterleiten kann und für eine Signalübertragung mit allen Mikrofonen Mi und Lautsprechern Lj verbunden ist (i, j=1... n),
**dadurch gekennzeichnet, dass**
- jedes Mikrofon Mi kontinuierlich akustische Signale Ai empfängt und an den DSP weiterleitet;
- der DSP von jedem akustischen Signal Ai eines Mikrofons Mi ein Sprachsignal Si1 vom Platz Pi in Echtzeit identifiziert und daraus ein aufbereitetes Sprachsignal aSi1 erzeugt, indem es mindestens vom restlichen akustischen Signal Ai getrennt ist und vorzugsweise auch einer Fremdgeräuschunterdrückung (Active Noise Reduction) unterzogen wird,
- und dass der DSP das aufbereitete Sprachsignal aSi1 an einen oder mehrere andere Lautsprecher Lj sendet,
- wobei der DSP später eintreffende Sprachsignale Si2, Si3, ... welche dieselbe Charakteristik haben wie Si1, als Reflexionen des Sprachsignals Si1 erkennt und daraus in Echtzeit gleichsam aufbereitete reflektierte Signale aSi2, aSi3 erzeugt, welche er innerhalb eines vorgegebenen Zeitfensters (4), das höchstens 40ms dauert, an einen oder mehrere andere Lautsprecher Lj sendet.

2. Verfahren nach Anspruch 1, **dadurch gekennzeichnet, dass** als jedes Richtmikrofon Mi ein Mikrofonverbund aus mehreren Verbundmikrofonen, ein Mikrofon mit einem passiven Reflektor oder Schirm, oder ein einzelnes, omnidirektionales Mikrofon verwendet wird, welches aufgrund von Algorithmen räumlich selektiv ist.

3. Verfahren nach Anspruch 1 oder 2, **dadurch gekennzeichnet, dass** die aufbereiteten Sprachsignale aSi1 und die aufbereiteten reflektierten Sprachsignale aSi2, aSi3, ... teilweise zeitverzögert an die Lautsprecher Lj übertragen werden, sodass sie alle in einem Zeitfenster (4) zwischen bis zu 10 und 50ms, vorzugsweise zwischen bis zu 10 und 30ms nach t=0 ausgesendet werden, wobei t=0 durch das Eintreffen des Sprachsignals Si1 am DSP definiert ist.

4. Verfahren nach einem der vorhergehenden Ansprüche, **dadurch gekennzeichnet, dass** der DSP eine Rückkopplungsunterdrückung umfasst, welche verhindert, dass von Mikrofonen Mi erfasste, aufbereitete Sprachsignale aSi1, aSi2, ..., die zuvor von einem beliebigen Lautsprecher Lj ausgesandt wurden, erneut aufbereitet und an Lautsprecher L gesendet werden.

5. Verfahren nach einem der vorhergehenden Ansprüche, **dadurch gekennzeichnet, dass** der DSP über eine Initialroutine verfügt und diese mindestens zu Beginn des Gebrauchs durchführt.

6. Verfahren nach einem der vorhergehenden Ansprüche, **dadurch gekennzeichnet, dass** die Lautstärken der Lautsprecher Lj und/oder die Zeitfenster (4) von jedem Mikrofon Mi zu jedem Lautsprecher Lj individuell eingestellt werden, insbesondere manuell oder durch eine Selbstkalibrierfunktion.

7. Verfahren nach einem der vorhergehenden Ansprüche, **dadurch gekennzeichnet, dass** sich an jedem Platz höchstens eine Person befindet und dass mittels einer oder mehrerer Kameras K, die auf die Plätze P gerichtet sind, festgestellt werden kann, welchem Sprecher am Platz Pi ein Zuhörer am Platz Pj zuhört, sodass infolgedessen ausschliesslich die aufbereiteten Sprachsignale aSi1, aSi2, ... vom DSP zum Lautsprecher nach Pj geleitet werden, die vom Platz Pi stammen.

8. Verfahren nach Anspruch 7, **dadurch gekennzeichnet, dass** der DSP über eine Übersetzungsroutine verfügt, wobei ein Zuhörer am Platz Pj seine bevorzugte Sprache wählen kann und danach alle aufbereiteten Sprachsignale aSi1, aSi2, ... in diese Sprache übersetzt werden, bevor sie an den Lautsprecher Lj geleitet werden, wobei bei der Sprachausgabe vorzugsweise auch die Stimme des Sprechenden imitiert wird.

9. Verfahren nach einem der vorhergehenden Ansprüche, **dadurch gekennzeichnet, dass** der DSP unter Einsatz von KI seine Signalaufbereitung, Zuordnungen, Stimmimitationen, Lautstärkeeinstellungen, individuellen Zeitfenster (4) und/oder Kalibrierungen, vorzugsweise durch Machine- und / oder Deep-Learning stets verbessert.

10. System (1) zur Durchführung eines Verfahrens nach einem der vorhergehenden Ansprüche, umfassend
- zwei oder mehr Richtmikrofone (Mikrofone) M1, M2, ...Mn, die in verschiedene Richtungen zu Plätzen P1, P2, ... Pn ausgerichtet sind, an denen sich im Gebrauch Personen aufhalten können,
- zwei oder mehr Richtlautsprecher (Lautsprecher) L1, L2, ... Ln, die ebenfalls auf die Plätze P1, P2, ... Pn ausgerichtet sind,
- sowie mindestens einen Digitalen Signalprozessor (DSP), der akustische Signale in Echtzeit bearbeiten und weiterleiten kann und für eine Signalübertragung mit allen Mikrofonen Mi und Lautsprechern Lj verbunden ist (i, j=1...n).

11. System nach Anspruch 10, **dadurch gekennzeichnet, dass** jedes Richtmikrofon Mi ein Mikrofonverbund aus mehreren Verbundmikrofonen, ein Mikrofon mit einem passiven Reflektor oder Schirm, oder ein einzelnes, omnidirektionales Mikrofon Mi ist, welches aufgrund von Algorithmen räumlich selektiv ist.

12. System nach einem der Ansprüche 10 oder 11, **gekennzeichnet durch** eine oder mehrere Kameras Ki, die auf die Plätze Pi gerichtet sind, zur Erfassung, welchem Redner am Platz Pi ein Zuhörer am Platz Pj aktuell zugewandt ist.

13. System nach einem der Ansprüche 10 bis 12, **gekennzeichnet durch** ein Steuerungsinterface (5), mit dem mindestens die Lautstärken der Lautsprecher L, vorzugsweise auch weitere Einstellungen wie die Empfindlichkeiten der Mikrofone M und/oder Plätze Pi von bevorzugten Rednern eingestellt werden können, wobei das Steuerungsinterface (5) vorzugsweise über Mobiltelefone oder andere Wearables der Benutzer eingestellt werden kann.

14. System nach Anspruch 13, **gekennzeichnet durch** eine Echtzeit-Übersetzungsroutine mit Sprachausgabe, zur Übersetzung von aufbereiteten Sprachsignalen aSi1, aSi2, ... in eine bevorzugte Fremdsprache, wobei bei der Sprachausgabe vorzugsweise auch die Stimme des Sprechenden imitiert werden kann.

15. System nach einem der Ansprüche 10 bis 14, umfassend ein Gehäuse (1), in oder an welchem der DSP, die Mikrofone Mi, die Lautsprecher Lj und ggf. die eine oder mehrere Kameras K angebracht sind, wobei das Gehäuse (1) eine Vorrichtung zum Aufstellen oder zum Aufhängen umfasst.
